# EUROPÄISCHE PATENTSCHRIFT

(11) **EP 0 027 490 B1**
(45) Veröffentlichungstag und Bekanntmachung des Hinweises auf die Patenterteilung: **03.10.1984**
(21) Anmeldenummer: 80102398.7
(22) Anmeldetag: 02.05.1980
(51) Int. Cl.: B41J 1/24, B41J 3/54, B41J 5/46, B41J 25/24

(54) **Speicherschreibmaschine mit wechselbarem Summentypenträger**
Typewriter with a memory and interchangeable type fonts
Machine à écrire à mémoire avec porte-caractères interchangeables

(30) Priorität: 28.09.1979 DE 2939271
(43) Veröffentlichungstag der Anmeldung: 29.04.1981
(73) Patentinhaber: OLYMPIA WERKE AG, D-2940 Wilhelmshaven (DE)
(72) Erfinder: Fessel, Rudolf, D-2942 Jever (DE)

## Beschreibung

Die Erfindung betrifft eine Speicherschreibmaschine der im Oberbegriff des Patentanspruchs 1 angegebenen Art.

Speicherschreibmaschinen bieten die Möglichkeit, einen eingegebenen Text im Arbeitsspeicher abzulegen und auf einen Befehl von dort aus automatisch auf einem Aufzeichnungsträger auszuschreiben, wobei der gesamte Ablauf von der Steuerung der Maschine gesteuert wird. Da bei Maschinen mit wechselbarem Summentypenträger der in seinem Umfang beschränkte Zeichenvorrat eines Summentypenträgers dadurch erweiterungsfähig ist, dass Sonderzeichen und selten benutzte Zeichen auf einem-oder auch mehreren -weiteren Summentypenträgern angeordnet werden, können Tastatur und Steuerung solcher Maschinen so ausgelegt sein, dass nach einem Wechsel des Summentypenträgers die Sonderzeichen zum Abdruck gebracht und gespeichert werden. Dazu kann z. B. die normale Tastatur nach Betätigung einer Codetaste oder auch eine erweiterte Tastatur verwendet werden.

Anstelle eines Summentypenträgers mit Sonderzeichen kann auch ein solcher mit einer anderen Schriftart eingesetzt werden, so dass der Text auf einem Aufzeichnungsträger mit wechselnden Schriftarten erstellt werden kann.

Bei Ausnutzung dieser Möglichkeiten bei einer Speicherschreibmaschine geht allerdings der Vorteil verloren, einen Text automatisch aus dem Speicher ausschreiben zu lassen, weil der Summentypenträger von der Bedienungsperson während des Schreibvorganges - gegebenenfalls sogar mehrfach - gewechselt werden müsste. Aber auch schon die Tastatureingabe eines Textes mit gleichzeitigem oder verzögertem Schreibvorgang ist umständlich und zeitraubend, weil die Bedienungsperson auch hier bei jedem Wechsel zu Zeichen eines anderen Summentypenträgers dessen Austausch vornehmen muss. Sollten etwa innerhalb eines in Antiqua-Schrift zu erstellenden Schriftsatzes an sechs verschiedenen Stellen Textteile in Kursivschrift geschrieben werden, so müsste die Bedienungsperson den Antiqua-Typenträger sechsmal gegen den Kursivtypenträger und diesen wiederum sechsmal gegen den Antiqua-Typenträger austauschen.

Der Erfindung liegt die Aufgabe zugrunde, bei Speicherschreibmaschinen der eingangs genannten Art eine Bedienungsvereinfachung sowohl bei der Eingabe von auf verschiedenen Summentypenträgern angeordneten Zeichen als auch beim automatischen Ausschreiben solcher im Arbeitsspeicher der Maschine abgelegten Zeichen zu schaffen.

Diese Aufgabe wird erfindungsgemäss durch die im Kennzeichen des Anspruchs 1 angegebenen Merkmale gelöst.

Die mit der Erfindung erzielten Vorteile bestehen insbesondere darin, dass auch bei mehrfachem Wechsel zwischen den Zeichen verschiedener Summentypenträger innerhalb eines Textes die Summentypenträger nur ein einziges Mal am

Ende der Aufzeichnungsträgerseite oder eines Textes ausgetauscht zu werden brauchen. Dadurch wird die Arbeit der Bedienungsperson bei der Zeicheneingabe erheblich erleichtert, und das automatische Ausschreiben eines entsprechenden Textes aus dem Arbeitsspeicher kann ohne ständige Überwachung erfolgen.

Bei einer Ausgestaltung nach Anspruch 2 ist es vorteilhafterweise möglich, die Schriftzeichensätze von mehr als zwei Summentypenträgern bei der Eingabe eines Textes zu verwenden und durch Funktionstasten-Betätigung nach einem Wechsel des Summentypenträgers die zu dessen Zeichensatz gehörenden Zeichen in die Lücken des erstellten Textes automatisch einfügen zu lassen. Dadurch wird die Vielseitigkeit einer solchen Maschine beträchtlich vergrössert, ohne dass eine kompliziertere Handhabung erforderlich wäre.

Eine Ausgestaltung nach Anspruch 4 bietet den Vorteil, dass die Maschine am eingesetzten Summentypenträger automatisch die Art seines Zeichensatzes zu erkennen und solchermassen nach einem Abdruckbefehl ohne weiteren Eingriff durch die Bedienungsperson ein Auslesen nur der auf diesem Summentypenträger vorhandenen Zeichen aus dem Arbeitsspeicher sowie deren Abdruck zu veranlassen und steuern vermag. Durch diese Massnahme wird ausgeschlossen, dass die Bedienungsperson irrtümlich eine nicht zum eingesetzten Summentypenträger passende Funktionstaste betätigt und deshalb falsche Zeichen abgedruckt werden.

Ein Ausführungsbeispiel der Erfindung ist in der Zeichnung dargestellt und wird nachfolgend erläutert.

Die schematische Darstellung zeigt die zur Erläuterung der Erfindung erforderlichen Teile einer Speicherschreibmaschine: eine Zeichentastatur 1, eine Funktionstastatur 2, eine z. B. von einem Mikrocomputer gebildete Steuerung 3, einen Arbeitsspeicher 4, eine Zeichenanzeige 5 sowie ein Schreibwerk 6, das ein Typenrad als Summentypenträger 7 aufweist. Auf dem Summentypenträger 7 ist ein Zeichensatz angeordnet, dessen Zeichen auf einem Aufzeichnungsträger 8 abgedruckt werden können. Ausserdem kann der Summentypenträger 7 von einer Bedienungsperson aus der Maschine entnommen und durch einen anderen Summentypenträger ersetzt werden, der einen anderen Zeichensatz, z. B. eine andere Schriftart, Schriftzeichen einer anderen Sprache oder Sonderzeichen, aufweist.

Von einer Bedienungsperson soll der Aufzeichnungsträger 8 mit einem Text beschriftet werden, wofür im wesentlichen ein Summentypenträger 7 mit der Schriftart Antiqua Verwendung finden soll, in dem aber an verschiedenen Stellen Textteile in Kursivschrift und an anderen Stellen mathematische Sonderzeichen vorgesehen sind. Die Drucktypen der Kursivschrift sind aber auf einem anderen, zweiten Summentypenträger und die der mathematischen Sonderzeichen auf einem weiteren, dritten Summentypenträger angeordnet. Die Bedienungsperson beginnt, mit Hilfe der Zeichentastatur 1 die Zeichen des Textes einzugeben, und die Steuerung 3 sorgt dafür, dass die Codes der betätigten Tasten im Arbeitsspeicher 4 positionsgerecht eingespeichert werden. Gleichzeitig werden die Zeichen auf einer Zeichenanzeige 5 dargestellt, wobei in der äussersten rechten Spalte der Zeichenanzeige 5 begonnen wird und jede weitere Zeicheneingabe die Darstellung um eine Spalte nach links verschiebt. Die Bedienungsperson hat durch diese Massnahme die Möglichkeit, eingegebene Zeichen auf Richtigkeit zu prüfen und im Fehlerfalle vor Abdruck mit den bekannten Mitteln der Zeichenkorrektur bei Speicherschreibmaschinen mit Zeichenanzeige zu verbessern.

Ist die Zeichenanzeige 5 gefüllt, so veranlasst die Steuerung 3, dass durch jedes weitere eingegebene Zeichen das in der äussersten linken Spalte stehende Zeichen aus der Anzeige 5 herausgeschoben und vom Summentypenträger 7 des Schreibwerkes 6 auf dem Aufzeichnungsträger 8 abgedruckt wird.

Da der Text im wesentlichen in der Schriftart Antiqua erstellt werden soll, hat die Bedienungsperson einen Summentypenträger7 dieser Schriftart in die Maschine eingesetzt. Bei Erreichen der ersten in Kursivschrift zu schreibenden Textstelle wird von der Bedienungsperson eine Funktionstaste 9 zur Eingabe eines ersten Funktionsbefehls «NICHT ABDRUCKEN» betätigt, woraufhin der Tastencode jeder nachfolgend betätigten Taste der Zeichentastatur 1 mit einem der betätigten Funktionstaste 9 entsprechenden Kennungscode versehen und positionsgerecht in den Arbeitsspeicher 4 eingespeichert wird. Die Zeichen werden zwar auf der Zeichenanzeige 5 dargestellt, bei deren Austritt aus der Zeichenanzeige 5 wird aber keine Abdruckfunktion ausgeführt. Das Schreibwerk 6 führt lediglich einen Leerschritt aus, so dass im geschriebenen Text auf dem Aufzeichnungsträger 8 eine Lücke entsteht.

Erneute Betätigung der Funktionstaste 9 «NICHT ABDRUCKEN» hebt den Funktionsbefehl wieder auf, so dass der weiter eingegebene Text wieder ohne Zusatzcode eingespeichert und in der Schriftart Antiqua des eingesetzten Summentypenträgers 7 abgedruckt wird.

Wird es bei der Texteingabe erforderlich, mathematische Sonderzeichen einzugeben, deren Drucktypen - wie eingangs erläutert - auf einem dritten Summentypenträger angeordnet sind, so wird von der Bedienungsperson wiederum ein erster Funktionsbefehl «NICHT ABDRUCKEN» eingegeben. Dazu betätigt sie eine andere Funktionstaste 10 als bei den in Kursivschrift zu erstellenden Textteilen, woraufhin die Tastencodes aller danach betätigten Tasten der Zeichentastatur 1 mit einem der Funktionstaste 10 zugeordneten Kennungscode versehen und positionsgerecht in den Arbeitsspeicher 4 eingespeichert werden. Somit sind im Arbeitsspeicher 4 Tastencodes für mathematische Sonderzeichen durch einen anderen Kennungscode gekennzeichnet als Tastencodes für in Kursivschrift auszudruckende Zeichen, während die in der Schriftart Antiqua auszudrukkenden (und auf dem eingespannten Aufzeichnungsträger 8 bereits ausgedruckten) Zeichen ohne Kennungscode im Speicher 4 stehen.

Auch die mathematischen Sonderzeichen werden auf der Zeichenanzeige dargestellt, nicht aber abgedruckt. Lediglich ein Leerschritt pro Tastenbetätigung wird vom Schreibwerk ausgeführt. Durch erneute Betätigung der Funktionstaste 10 kann wiederum zur normalen Betriebsweise zurückgekehrt werden.

Ist die Texteingabe beendet, so weist der Aufzeichnungsträger 8 eine lückenhafte Darstellung auf, wobei jeweils diejenigen Zeichen fehlen, deren Drucktypen auf dem eingesetzten Summentypenträger 7 nicht vorhanden sind. Die Bedienungsperson wechselt nun den Summentypenträger 7 mit der Schriftart Antiqua gegen einen anderen mit Kursivschrift aus und betätigt eine weitere Funktionstaste 11 zur Eingabe eines zweiten Funktionsbefehls «AUSLESEN UND ABDRUK-KEN». Daraufhin wird von der Steuerung 3 veranlasst, dass aus dem Arbeitsspeicher 4 nacheinander mindestens teilweise die Tastencodes ausgelesen werden, die mit dem Kennungscode der Funktionstaste 9 versehen sind, dass der Summentypenträger 7 gegenüber dem Aufzeichnungsträger 8 in die jeweils richtige Position und auf das abzudruckende Zeichen eingestellt wird und der Abdruck erfolgt. Der Ablauf geschieht automatisch, wobei die Positionierung vom Ende des Textes zum Anfang erfolgen kann oder auch umgekehrt. Dann muss die Bedienungsperson allerdings vorher den Aufzeichnungsträger 8 auf den Textanfang einstellen.

Nachdem die in Kursivschrift zu erstellenden Textteile abgedruckt sind, wird der Summentypenträger 7 gegen den dritten, mit mathematischen Sonderzeichen ausgestatteten ausgewechselt. Betätigung einer anderen Funktionstaste 12 zur Eingabe des zweiten Funktionsbefehls «AUSLESEN UND ABDRUCKEN» bewirkt, dass nacheinander mindestens teilweise die Tastencodes aus dem Arbeitsspeicher 4 ausgelesen werden, die bei Eingabe durch Betätigung der Funktionstaste 10 mit deren Kennungscode versehen worden waren, und dass in der beschriebenen Weise deren Abdruck erfolgt. Weitere Funktionstasten für erste und zweite Funktionsbefehle erlauben die Verwendung weiterer Summentypenträger im gleichen Text.

Die Beschriftung des Aufzeichnungsträgers 8 ist damit abgeschlossen. Die Bedienungsperson brauchte trotz häufigen Wechsels der Schriftarten Antiqua und Kursiv sowie häufiger Verwendung der Sonderzeichen jeden Summentypenträger nur einmal einzusetzen. Auch bei wiederholtem Auslesen des ganzen Textes aus dem Arbeitsspeicher 4 und Abdrucken auf weiteren Aufzeichnungsträgern wird in der beschriebenen Weise verfahren, so dass auch dann jeder Summentypenträger nur einmal eingesetzt zu werden braucht.

Abweichend von der speziellen Ausführungsform des beschriebenen Beispiels sind andere Ausführungsformen möglich, z. B. eine andere Eingabeart für die ersten und zweiten Funktionsbefehle, etwa unter Verwendung der Tasten der Zeichentastatur in Verbindung mit einer Codetaste in der Art, dass durch Betätigung der Codetaste und einer Zeichentaste ein erster Funktionsbefehl, durch Betätigung der Codetaste und einer anderen Zeichentaste ein zweiter Funktionsbefehl usw. eingegeben wird.

Für die im beschriebenen Ausführungsbeispiel durch einen Kennungscode im Arbeitsspeicher gekennzeichneten Textteile könnten statt dessen beispielsweise auch getrennte Speicherbereiche vorgesehen sein, in die diese Textteile eingespeichert werden, so dass auf Zuordnung eines Kennungscodes verzichtet werden könnte und nur der jeweilige Speicherbereich angesteuert werden müsste.

Auch könnten die Summentypenträger jeweils mit einer von der Speicherschreibmaschine abtastbaren Markierung versehen sein, durch die der Zeichensatz des Summentypenträgers identifizierbar ist. Mit einer solchen Markierung wäre es der Steuerung möglich, ohne besondere Anweisung durch die Bedienungsperson nach einem zweiten Funktionsbefehl «AUSLESEN UND ABDRUCKEN» nur die auf dem eingesetzten Summentypenträger vorhandenen Zeichen aus dem Arbeitsspeicher auszulesen.

## Patentansprüche

1. Speicherschreibmaschine mit einer Zeichentastatur (1) und Funktionstastatur (2), einer Steuerung (3), einem Arbeitsspeicher (4) und einem Schreibwerk (6) mit wechselbarem Summentypenträger (7), dadurch gekennzeichnet, dass Eingabemittel (9 bis 12) für Funktionsbefehle erster und zweiter Art vorgesehen sind und die Steuerung (3) so ausgebildet ist, dass bei Eingabe eines Funktionsbefehls (9, 10) erster Art die Zeichen der nachfolgend betätigten Zeichentasten nicht abgedruckt, die Tastencodes aber positionsgerecht im Arbeitsspeicher (4) gespeichert und Leerschritte ausgelöst werden, wodurch im geschriebenen Text Lücken gelassen werden, und dass nach erfolgtem Wechsel des Summentypenträgers (7) und Eingabe eines Funktionsbefehls (11, 12) zweiter Art die gespeicherten Tastencodes mindestens teilweise ausgelesen und die Zeichen positionsgerecht in die Lücken geschrieben werden.

2. Speicherschreibmaschine nach Anspruch 1, dadurch gekennzeichnet, dass mehrere Eingabemittel (9, 10) für Funktionsbefehle erster Artvorgesehen sind und die Tastencodes nachfolgend betätigter Zeichentasten je nach betätigtem Eingabemittel (9, 10) unterscheidbar gespeichert werden und dass mehrere Eingabemittel (11, 12) für Funktionsbefehle zweiter Art vorgesehen sind, nach deren Betätigung die unterscheidbar gespeicherten Tastencodes selektiv ausgelesen werden.

3. Speicherschreibmaschine nach Anspruch 1 oder 2, dadurch gekennzeichnet, dass zur Eingabe der Funktionsbefehle erster und zweiter Art Funktionstasten (9-12) vorgesehen sind.

4. Speicherschreibmaschine nach einem der vorhergehenden Ansprüche, dadurch gekennzeichnet, dass die Summentypenträger (7) mit einer von der Maschine abtastbaren Markierung versehen sind, die eine den Zeichensatz des jeweiligen Summentypenträgers (7) kennzeichnende Information darstellt, und dass durch die Information nach Eingabe eines Funktionsbefehls zweiter Art das Auslesen der den jeweils eingesetzten Summentypenträger (7) betreffenden Tastencodes aus dem Arbeitsspeicher (4) veranlasst wird.

5. Speicherschreibmaschine nach einem der vorhergehenden Ansprüche, dadurch gekennzeichnet, dass eine Anzeigeeinrichtung (5) mit einem Zeichengenerator für alle vorkommenden Zeichen zur Darstellung mindestens der nach Eingabe eines Funktionsbefehls erster Art eingegebenen, aber nicht abgedruckten Zeichen an der Maschine angeordnet ist.

## Claims

1. Typing machine with a memory, with a character keyboard (1) and a function keyboard (2), a control (3), a working memory (4) and a print unit (6) with an exchangeable type carrier (7), characterised in that there are provided input means (9 to 12) for functional instructions of first and second kinds and the control (3) is so constructed that, upon an input of a functional instruction (9, 10) of the first kind, the character of the successively actuated character keys are not printed but the key codes are stored in a position-justified manner in the working memory (4) and letter blanks are triggered, whereby gaps are left in the printed text, and that, after exchange of the type carrier (7) and an input of a functional instruction (11, 12) of the second kind, the stored key codes are at least partly read out and the characters are printed in the gaps in a position-justified manner.

2. Typing machine with a memory, according to claim 1, characterised in that there are provided several input means (9, 10) for functional instructions of the first kind and the key codes of successively actuated character keys are stored distinguishably in accordance with the particular actuated input means (9, 10), and that there are provided several input means (11, 12) for functional instructions of the second kind, after actuation of which the distinguishably stored key codes are selectively read out.

3. Typing machine with a memory according to claim 1 or 2, characterised in that function keys (9-12) are provided for the input of the functional instructions of the first and second kind.

4. Typing machine with a memory according to any one of the preceding claims, characterised in that the type carriers (7) are provided with a marking which may be sensed by the machine, the marking representing information identifying the character set of the corresponding type carrier (7) and that, after input of a functional instruction of the second kind, there is caused by means of the information the reading out from the working memory (4) of the key code relevant to the currently inserted type carrier (7).

5. Typing machine with a memory according to any one of the preceding claims, characterised in that there is arranged on the machine an indicating apparatus (5) with a character generator for all occurring characters for indicating at least those characters which, after input of a functional instruction of the first kind, are fed in but not printed.

## Revendications

1. Machine à écrire à mémoire comportant un clavier d'écriture (1) et un clavier de fonction (2), un dispositif de commande (3), une mémoire de travail (4) et un mécanisme d'impression (6) muni de porte-caractères globaux interchangeables (7), machine caractérisée par le fait qu'elle est dotée de moyens (9 à 12) d'entrée de commandements de fonction de premier et second types, et que le dispositif de commande (3) est conçu de façon que, lors de l'entrée d'un commandement de fonction (9, 10) du premier type, les signes des touches d'écriture actionnées ultérieurement ne soient pas imprimés, mais que les codes des touches soient mémorisés dans leurs positions adéquates dans la mémoire de travail (4) et que soient déclenchés des pas à vide, ce qui laisse des «blancs» dans le texte frappé; et par le fait que, après qu'ont eu lieu le remplacement du porte-caractères global (7) et l'entrée d'un commandement de fonction (11,12) du second type, les codes de touches mémorisés sont au moins partiellement sélectionnés et les caractères sont frappés aux emplacements appropriés dans lesdits «blancs».

2. Machine à écrire à mémoire selon la revendication 1, caractérisée par le fait qu'elle comporte plusieurs moyens (9, 10) d'entrée de commandements de fonction du premier type, et que les codes de touches d'écriture actionnées successivement sont mémorisés avec faculté de différenciation en fonction du moyen d'entrée (9, 10) actionné; et par le fait que sont prévus plusieurs moyens (11, 12) d'entrée de commandements de fonction du second type, moyens après l'actionnement desquels les codes de touches mémorisés avec faculté de différenciation sont choisis sélectivement.

3. Machine à écrire à mémoire selon la revendication 1 ou 2, caractérisée par le fait que des touches de fonction (9-12) sont prévues pour introduire les commandements de fonction des premier et second types.

4. Machine à écrire à mémoire selon l'une des revendications précédentes, caractérisée par le fait que les porte-caractères globaux (7) sont munis d'un repère qui peut être palpé par la machine et qui représente une information caractérisant le jeu de signes du porte-caractères global considéré (7); et par le fait que, grâce à cette information, après l'entrée d'un commandement de fonction du second type, il est procédé à la sélection, hors de la mémoire de travail (4), des codes de touches concernant le porte-caractères global considéré (7) mis en place.

5. Machine à écrire à mémoire selon l'une des revendications précédentes, caractérisée par le fait qu'est installé sur cette machine un dispositif d'affichage (5) doté d'un générateur de signes pour tous les caractères pouvant être rencontrés, en vue de représenter au moins les caractères qui sont introduits après l'entrée d'un commandement de fonction du premier type, mais qui ne sont pas imprimés.
